# EUROPÄISCHE PATENTSCHRIFT

(11) **EP 0 647 928 B1**
(45) Veröffentlichungstag und Bekanntmachung des Hinweises auf die Patenterteilung: **07.04.1999**
(21) Anmeldenummer: 94113275.5
(22) Anmeldetag: 25.08.1994
(51) Int. Cl.: G08B 13/193

(54) **Passiv-Infrarot-Bewegungsmelder**
Passive infrared movement detector
Détecteur passif de mouvement à infrarouge

(30) Priorität: 02.10.1993 DE 4333707
(43) Veröffentlichungstag der Anmeldung: 12.04.1995
(73) Patentinhaber: INSTA ELEKTRO GmbH & Co. KG, 58511 Lüdenscheid (DE)
(72) Erfinder: Wiffel, Peter, Dipl.-Ing., D-44269 Dortmund (DE); Behrmann, Hans-Heinrich, Dipl.-Ing., D-58313 Herdecke (DE)

(56) Entgegenhaltungen:
- EP-A- 0 023 354
- EP-A- 0 326 942
- GB-A- 2 205 156
- US-A- 4 703 171

## Beschreibung

Die Erfindung betrifft einen passiven Infrarot-Bewegungsmelder für mindestens 180° Erfassungsbereich gemäß dem Oberbegriff des Anspruchs 1.

Aus der europäischen Dffenlegungsschrift Nr. 0 113 468 A2 ist ein Bewegungsmelder der gattungsbildenden Art bekannt. Er besteht im wesentlichen aus einem infrarotempfindlichen Sensor, der zusammen mit zwei Spiegelelementen auf einem Träger angeordnet ist. Der Träger wird von einer gewölbten Linsenanordnung verschlossen. Um eine optimal weitwinklige Erfassung des zu überwachenden Raumbereiches zu ermöglichen, werden die einfallenden Strahlen auf Flächen der Spiegelelemente gerichtet, wodurch eine analoge Zuordnung von Strahlbündel-Einfallsrichtung und Spiegelflächen realisiert wird. Dieses Verfahren mit einem einzigen Sensor und zwei Spiegelflächen erfordert in Verbindung mit einem Linsenarray eine auf das genaueste ausgerichtete Zuordnung der Spiegelflächen mit dem zugehörigen Linsenabschnitt bzw. Einzellinsen. Konstruktionsbedingt ergibt sich daraus für die Raumüberwachungsfunktion mittels passiv infrarotempfindlichem Sensor eine hohe Bauform der gewölbten Linsenanordnung.

EP-A-326 942 zeigt einen Melder mit 2 Empfangsflächen, die mit einem Winkel von mehr als 180 Grad zueinander angebracht sind, um einen vergrößerten Empfangsbereich zu erzeugen. Damit ist es aber trotzdem noch nicht möglich einen Sichtbereich von 180 Grad abzudecken.

Aufgabe der Erfindung ist es, einen Passiv-Infrarot-Bewegungsmelder zu konzipieren, der bei mindestens 180° Erfassungsbereich in horizontaler Richtung über eine möglichst flache Bauform verfügt.

Diese Aufgabe wird durch die Merkmale des Anspruchs 1 gelöst, wobei zweckmäßige Ausführungen in den Merkmalen der Unteransprüche angegeben sind.

Anhand eines in den Zeichnungsfiguren schematisch dargestellten Ausführungsbeispiels ist die Erfindung näher erläutert. Es zeigt:
- Fig. 1: einen infrarotempfindlichen Zweielementsensor, der auf einander gegenüberliegenden Seiten je eine infrarotempfindliche Fläche aufweist;
- Fig. 2: eine prinzipielle Darstellung der Wärmestrahlengänge aus dem Seiten- und Frontbereich auf eine der beiden infrarotempfindlichen Flächen des Zweielementsensors unter Berücksichtigung annähernd gleicher Brennweiten der Linsenelemente einer Fresnel-Linsenanordnung;
- Fig. 3: eine perspektivische Darstellung über die zwei gleichartig gekrümmten Spiegelflächen in unmittelbarer Nähe jeweils von einer infrarotempfindlichen Fläche eines Zweielementsensors, wobei jede gekrümmte Spiegelfläche zur Erfassung der Wärmestrahlen aus unterschiedlichen horizontalen Richtungen dient;
- Fig. 4: eine perspektivische Darstellung der Spiegelfläche zur Verdeutlichung des Strahlenganges einer Wärmestrahlung aus unterschiedlichen vertikalen Richtungen.

In Fig. 1 ist in Seitenansicht schematisch der Aufbau eines Passiv-Infrarot-Bewegungsmelders dargestellt. Dabei ist mit 1 ein Infrarotsensor in Form eines Zweielementsensors und mit 2 sind jeweils einer Sensorfläche 5 zugeordnete Spiegelelemente bezeichnet. Der Zweielementsensor 1 und die Spiegelelemente 2 sind zusammen mit einer nicht näher gekennzeichneten Auswerteelektronik auf einer Leiterplatte 4 angeordnet. Dieser Aufbau wird durch eine Fresnel-Anordnung in Form einer gekrümmten Folie 3 abgeschlossen.

Wie noch aus Fig. 1 ersichtlich, befindet sich auf einander gegenüberliegenden Seiten des Zweielementsensors je eine gleichgroße, infrarotempfindliche Fläche 5. Diese Sensorflächen 5 besitzen jeweils eine Empfangscharakteristik von ca. 120°. Diese kann genutzt werden, um die Seitenbereiche 6 zu erfassen. Erwartungsgemäß ergibt sich hiermit ein Totbereich im Frontbereich 7. Um auch im Frontbereich 7 wie im Seitenbereich 6 ein vergleichbares Erfassungsfeld zu erhalten, wird erfindungsgemäß eine Spiegelanordnung 2 verwendet. In Fig. 2 ist eine prinzipielle Darstellung der Wärmestrahlung 8 aus dem Seitenbereich 6 und dem Frontbereich 7 auf eine der beiden infrarotempfindlichen Sensorflächen 5 eines Zweielementsensors 1 dargestellt. Hieraus ist ersichtlich, daß auch die Wärmestrahlung 8 aus dem Frontbereich 7 empfangen wird und über eine Spiegelfläche 2 zur jeweiligen Sensorfläche 5 umgelenkt wird. Durch das Umlenken der Wärmestrahlen 8 auf eine Sensorfläche 5 kann das jeweils in Wärmestrahlrichtung liegende Linsenelement 9 einer Fresnel-Linsenanordnung 3 im Frontbereich 7 sehr nahe an den Zweielementsensor 1 heranrücken. Wie weiter aus Fig. 2 ersichtlich ist, besitzen die Linsenelemente A₁ und A₂ annähernd die gleiche Brennweite. Das Linsenelement A₂ hat einen deutlich kürzeren Abstand zur infrarotempfindlichen Fläche 5 als das Linsenelement A₁. Wie aus den Strahlengängen L1, L2, L3 ersichtlich, ist diese Anordnung dadurch möglich, daß die Addition von L1 und L2 annähernd die Länge L3 ergibt, welche die Brennweiten der Linsenelemente A₁ und A₂ kennzeichnen. Durch den Strahlengang L1 und L2 über die Spiegelfläche 2 ergibt sich eine scheinbare Verkürzung der Brennweite. Wie noch aus der Fig. 2 ersichtlich ist, ist im Seitenbereich 6 durch den geradlinigen Einfall der Wärmestrahlung 8 eine scheinbare Verkürzung der Brennweite nicht gegeben, weshalb auch der Abstand zwischen dem Sensor 1 und dem Linsenelement entsprechend größer ist. Hierdurch wird erreicht, daß die Brennweiten aller Linsenelemente der Fresnel-Linsenanordnung annähernd gleich gehalten werden können, was bei der Herstellung solcher Linsenanordnungen vorteilhaft ist. Hierdurch ergibt sich auch eine vorteilhafte Formgebung der gesamten Linsenanordnung, so daß die erfindungsgemäß angestrebte flache Bauform für einen Passiv-Infrarot-Bewegungsmelder realisierbar ist. Fig. 3 zeigt in perspektivischer Sicht die Kontur des gekrümmten Spiegels 2, durch die eine 180°-Erfassung des zu überwachenden Horizontalbereiches H gegeben ist. In Fig. 4 ist die Spiegelanordnung ebenfalls perspektivisch dargestellt. Durch die Großflächigkeit der Spiegel 2 ist sichergestellt, daß die Zuführung der Wärmestrahlung 8 nicht nur aus verschiedenen horizontalen Richtungen, sondern auch aus unterschiedlich vertikalen Richtungen V auf die infrarotempfindliche Sensorfläche 5 gegeben ist. Mit 9 ist beispielhaft eine der Linsen dargestellt, aus der die Linsenanordnung 3 zusammengesetzt ist.

## Patentansprüche

1. Passiv-Infrarot-Bewegungsmelder für mindestens 180° Erfassungsbereich in horizontaler Richtung, bestehend aus einem Infrarot-Sensor (1) und zwei Spiegelelementen (2), einem Fresnel-Linsensystem in Form einer gekrümmten Folie (3), die zusammen mit einer Auswerteelektronik auf einer Leiterplatte (4) eine bauliche Einheit bildet, dadurch gekennzeichnet, daß der Sensor ein Zweielementsensor (1) ist, der auf einander gegenüberliegenden Seiten jeweils eine infrarotempfindliche Fläche (5) aufweist, die unmittelbar Wärmestrahlen (8) aus den zugehörigen Seitenbereichen des Melders erfassen (6) und die mittelbar Wärmestrahlen über die beidseitig vor den infrarotempfindlichen Flächen (5) angeordneten Spiegel (2) aus dem Frontbereich (7) des Melders erfassen.

2. Passiv-Infrarot-Bewegungsmelder nach Anspruch 1, dadurch gekennzeichnet, daß im Seitenbereich (6) einer infrarotempfindlichen Sensorfläche (5) eine durch einen entsprechenden Abschnitt A 1 der gekrümmten Fresnel-Linse (3) fokussierte Wärmestrahlung (8) geradlinig auf die jeweils korrespondierende, infrarotempfindliche Sensorfläche (5) fällt, und daß eine fokussierte Wärmestrahlung (8) aus einem Abschnitt A 2 im Frontbereich (7) der Fresnel-Linse (3) über einen mit ihr korrespondierenden Spiegel (2) umgelenkt wird, bevor sie ebenfalls auf die jeweilige infrarotempfindliche Sensorfläche (5) fällt.

3. Passiv-Infrarot-Bewegungsmelder nach Anspruch 1 und 2, dadurch gekennzeichnet, daß durch die Umlenkung der Wärmestrahlung (8) aus dem Frontbereich (7) über die Spiegel (2) der Abstand der Fresnel-Linse (3) zur Leiterplatte (4) gering gehalten wird.

4. Passiv-Infrarot-Bewegungsmelder nach Anspruch 3, dadurch gekennzeichnet, daß trotz verringertem Abstand zwischen Fresnel-Linse (3) und Leiterplatte (4) im Frontbereich (7) infolge der Umlenkung der Wärmestrahlung die Linsenelemente der Fresnel-Linse (3) im Frontbereich (7) annähernd die gleiche Brennweite aufweisen wie die Linsenelemente der Fresnel-Linse im Seitenbereich (6).

5. Passiv-Infrarot-Bewegungsmelder nach einem der Ansprüche 1 bis 4, dadurch gekennzeichnet, daß die beidseitig der infrarotempfindlichen Sensorflächen (5) angeordneten Spiegel (2) gleichartige Krümmungen aufweisen, wodurch die aus unterschiedlichen horizontalen Richtungen (H) durch die Fresnel-Linse (3) einfallenden Wärmestrahlen (8) stets auf die jeweilige infrarotempfindliche Sensorfläche (5) gelangen.

6. Passiv-Infrarot-Bewegungsmelder nach einem der Ansprüche 1 bis 5, dadurch gekennzeichnet, daß die beiden Spiegel (2) großflächig ausgebildet sind, damit auch Wärmestrahlen (8) aus unterschiedlich vertikalen Richtungen stets auf die jeweilige infrarotempfindliche Sensorfläche (5) gelangen.

## Claims

1. A passive infra-red movement detector for an at least 180° capture range in the horizontal direction, comprising an infra-red sensor (1) and two mirror elements (2), a fresnel lens system in the form of a curved foil (3), which together with evaluating electronics form a constructional entity on a circuit board (4),
characterised in that the sensor is a two element sensor (1), which has on each of its opposite sides an infra-red sensitive surface (5), which capture heat rays (8) directly from the respective side regions (6) of the detector and capture the heat rays from the frontal region (7) of the detector indirectly via the mirrors (2) arranged on either side in front of the infra-red sensitive surfaces (5).

2. A passive infra-red movement detector according to Claim 1, characterised in that in the side region (6) of an infra-red sensor surface (5) a heat ray (8), focused by a corresponding section A 1 of the curved fresnel lens (3) in each case falls in a direct line onto the corresponding infra-red sensitive surface (5), and that a focused heat ray (8), from a section A 2 in the frontal region (7) of the fresnel lens (3) is redirected by a mirror (2) corresponding with it, before it similarly falls onto the infra-red sensitive surface (5) concerned.

3. A passive infra-red movement detector according to Claims 1 and 2, characterised in that due to the redirection of the heat ray (8) from the frontal region (7) by the mirror (2), the separation of the fresnel lens (3) from the circuit board (4) is kept small.

4. A passive infra-red movement detector according to Claim 3, characterised in that, in spite of the reduced separation between the fresnel lens (3) and the circuit board (4) in the frontal region, as a result of the redirection of the heat ray, the lens elements of the fresnel lens (3) in the frontal region (7) have almost the same focal length as the lens elements of the fresnel lens in the side region (6).

5. A passive infra-red movement detector according to one of the Claims 1 to 4, characterised in that the mirrors (2) arranged on either side of the infra-red sensitive surfaces (5) have similar curvatures, whereby the heat rays (8) arriving from different horizontal directions (H) via the fresnel lenses (3) always reach the corresponding infra-red sensitive surface (5).

6. A passive infra-red movement detector according to one of the Claims 1 to 5, characterised in that the two mirrors (2) are formed with large surfaces, so that heat rays (8) from different vertical directions also always reach the corresponding infra-red sensitive surface (5).

## Revendications

1. Détecteur passif de mouvement à infrarouges pour une zone de détection d'au moins 180° en direction horizontale, comprenant un détecteur à infrarouges (1) et deux éléments de miroir (2), et un système à lentille de Fresnel sous la forme d'une feuille incurvée (3), qui forment une unité structurelle conjointement avec un circuit électronique d'évaluation sur une plaque à circuits imprimés (4),
caractérisé en ce que le détecteur est un détecteur à deux éléments (1), qui présente une surface sensible aux infrarouges (5) respective sur les côtés mutuellement opposés, lesdites surfaces captant (6) directement les rayonnements thermiques (8) provenant des zones latérales associées du détecteur, et captant indirectement les rayonnements thermiques provenant de la région frontale (7) par l'intermédiaire des miroirs (2) agencés des deux côtés devant les surfaces (5) sensibles aux infrarouges.

2. Détecteur passif de mouvement à infrarouges selon la revendication 1, caractérisé en ce que, dans la région latérale (6) d'une surface de détection (5) sensible aux infrarouges, un rayonnement thermique (8) focalisé par un secteur correspondant A₁ de la lentille de Fresnel incurvée (3) tombe en ligne droite sur la surface de détection sensible aux infrarouges (5) respective correspondante, et en ce qu'un rayonnement thermique focalisé (8) provenant d'un secteur A₂ dans la région frontale (7) de la lentille de Fresnel (8) est renvoyé par un miroir qui lui correspond (2) avant de tomber également sur la surface de détection respective sensible aux infrarouges (5).

3. Détecteur passif de mouvement à infrarouges selon l'une ou l'autre des revendications 1 et 2, caractérisé en ce que grâce au renvoi du rayonnement thermique (8) provenant de la région frontale (7) via les miroirs (2), la distance de la lentille de Fresnel (3) par rapport à la plaque à circuits imprimés (4) est maintenue faible.

4. Détecteur passif de mouvement à infrarouges selon la revendication 3, caractérisé en ce que, malgré la réduction de la distance entre la lentille de Fresnel (3) et la plaque à circuits imprimés (4) dans la région frontale (7) en raison du renvoi du rayonnement thermique, les éléments de lentille de la lentille de Fresnel (3) présentent dans la région frontale (7) approximativement la même distance focale que les éléments de lentille de la lentille de Fresnel dans la région latérale (6).

5. Détecteur passif de mouvement à infrarouges, selon l'une des revendications 1 à 4, caractérisé en ce que les miroirs (2) agencés des deux côtés des surfaces de détection (5) sensibles aux infrarouges présentent des courbures analogues, grâce à quoi les rayonnements thermiques (8) qui tombent à travers la lentille de Fresnel (3) en provenant de différentes directions horizontales (H) parviennent toujours sur la surface de détection sensible aux infrarouges (5) respective.

6. Détecteur passif de mouvement à infrarouges selon l'une des revendications 1 à 5, caractérisé en ce que les deux miroirs (2) sont réalisés à grande surface, afin que les rayons thermiques (8) provenant de différentes directions verticales parviennent également toujours sur la surface de détection sensible aux infrarouges (5) respective.
